# EUROPÄISCHE PATENTANMELDUNG

(11) **EP 4 775 840 A1**
(43) Veröffentlichungstag der Anmeldung: **15.07.2026**
(21) Anmeldenummer: 25225833.0
(22) Anmeldetag: 19.12.2025
(51) Int. Cl.: F04D 13/08, F04D 29/42, F04D 29/12, F04D 29/58, F04D 1/06, F04D 13/06

(54) **FLÜSSIGKEITSPUMPE**

(30) Priorität: 14.01.2025 DE 202025100161 U
(71) Anmelder: Brinkmann Pumpen K.H. Brinkmann GmbH & Co. KG, 58791 Werdohl (DE)
(72) Erfinder: Wenderott, Dirk, 44577 Castrop-Rauxel (DE)
(74) Vertreter: Ter Meer Steinmeister & Partner

(57) **Zusammenfassung**

Flüssigkeitspumpe mit einem Gehäuse (10), das eine Ansaugöffnung (12), eine Pumpenkammer (14), einen Auslassstutzen (44) und eine Motorkammer (30) bildet, einer drehbar im Gehäuse gelagerten Welle (16), auf der innerhalb der Pumpenkammer (14) ein Laufrad (18) angeordnet ist und auf der in einem außerhalb des gepumpten Mediums liegenden Abschnitt ein Rotor (34) eines Elektromotors (28) angeordnet ist, der von einem in der Motorkammer (30) angeordneten Stator (36) umgeben ist, dadurch gekennzeichnet, dass die Motorkammer (30) gegenüber der Pumpenkammer (14) durch zwei Wellendichtungen (46, 47) abgedichtet ist, die in axialem Abstand zueinander auf der Welle (16) angeordnet sind, und dass der Zwischenraum zwischen den beiden Wellendichtungen (46, 47) über eine Leckageleitung (48) mit dem Raum außerhalb des Gehäuses verbunden ist.

## Beschreibung

Die Erfindung betrifft eine Flüssigkeitspumpe mit einem Gehäuse, das eine Ansaugöffnung, eine Pumpenkammer, einen Auslassstutzen und eine Motorkammer bildet, einer drehbar im Gehäuse gelagerten Welle, auf der innerhalb der Pumpenkammer ein Laufrad angeordnet ist und auf der in einem außerhalb des gepumpten Mediums liegenden Abschnitt ein Rotor eines Elektromotors angeordnet ist, der von einem in der Motorkammer angeordneten Stator umgeben ist.

Aus DE 20 2020 104 824 Ul ist eine Pumpe dieser Art bekannt, die mit ihrer Ansaugöffnung in das gepumpte Medium eintaucht.

Aufgabe der Erfindung ist, eine Pumpe der eingangs genannten Art zu schaffen, bei der die Motorkammer sicherer gegen einen erhöhten Druck des gepumpten Mediums abgedichtet ist.

Diese Aufgabe wird erfindungsgemäß dadurch gelöst, dass die Motorkammer gegenüber der Pumpenkammer durch zwei Wellendichtungen abgedichtet ist, die in axialem Abstand zueinander auf der Welle angeordnet sind, und dass der Zwischenraum zwischen den beiden Wellendichtungen über eine Leckageleitung mit dem Raum außerhalb des Gehäuses verbunden ist.

Vorteilhafte Ausgestaltungen und Weiterbildungen der Erfindung sind in den Unteransprüchen angegeben.

Das Gehäuse kann einen Flansch aufweisen, mit dem es auf ein Sammelbecken für das zu pumpende Medium aufgeflanscht ist. In dem Fall befindet sich die Mündung der Leckageleitung oberhalb des Flansches. Die Leckageleitung kann dabei durch eine Bohrung in der Wand des Gehäuses gebildet werden, kann jedoch wahlweise auch durch einen Schlauch gebildet werden.

Im Folgenden wird ein Ausführungsbeispiel anhand der Zeichnung näher erläutert.
Die einzige Zeichnungsfigur zeigt einen axialen Schnitt durch eine erfindungsgemäße Pumpe im montierten Zustand in einem Sammelbecken.

Die Pumpe weist ein Gehäuse 10 auf, das im Bereich seines unteren Endes eine Ansaugöffnung 12 und weiter oberhalb eine Pumpenkammer 14 bildet. Eine Welle 16 ist drehbar im Gehäuse 10 gelagert und trägt innerhalb der Pumpenkammer 14 mindestens ein Laufrad 18. Im gezeigten Beispiel ist eine Kaskade von drei Radial-Laufrädern vorgesehen, die das über die Ansaugöffnung 12 angesaugte Medium, beispielsweise eine Kühlflüssigkeit, in eine Druckleitung 20 fördern, die in einer gegenüber der Welle 16 radial versetzten Position von der Pumpenkammer 14 ausgeht.

Im gezeigten Beispiel ist die Pumpe mit Flanschen 21 so auf ein Sammelbecken 22 für die Kühlflüssigkeit aufgeflanscht, dass die Achse der Welle 16 vertikal orientiert ist und die Ansaugöffnung 12 sich dicht über dem Boden 24 des Sammelbeckens 22 befindet. Die Pumpe taucht mit ihrem unteren Teil, der die Ansaugöffnung 12, die Pumpenkammer 14 und den unteren Teil der Druckleitung 20 bildet, in die Kühlflüssigkeit ein, während sich der obere Teil der Pumpe oberhalb des Flüssigkeitsspiegels befindet. Dieser obere Teil des Gehäuses 10 nimmt einen Elektromotor 28 auf, der auf diese Weise besser gegen schädliche Wirkungen des gepumpten Mediums geschützt werden kann.

Die Welle 16 ist mit ihrem oberhalb des Flüssigkeitspegels liegenden Abschnitt mittels Wälzlagern 29 axialfest im Gehäuse 10 gelagert und durchläuft eine Motorkammer 30, die am oberen Ende durch einen Deckel 32 abgeschlossen ist. Ein Rotor 34 des Elektromotors ist innerhalb der Motorkammer 30 drehfest auf der Welle 16 angeordnet und ist von einem Stator 36 umgeben, der stationär in der Motorkammer 30 gehalten ist und über seine äußere Umfangsfläche in thermischem Kontakt mit einer Umfangswand 38 der Motorkammer steht.

Die Motorkammer 30 ist auf dem größten Teil ihrer Höhe von einem Kühlmantel 40 umgeben, dessen Wände in einem Stück mit der Umfangswand 38 der Motorkammer ausgebildet sind. Der Kühlmantel 40 hat insgesamt eine zylindrische Form und bildet eine Ringkammer 42. Die Druckleitung 20 mündet in einer ersten Umfangsposition A, rechts in der Zeichnung, in das untere Ende der Ringkammer 42. In einer der ersten Umfangsposition A diametral gegenüberliegenden Umfangsposition B, links in der Zeichnung, ist an das obere Ende des Kühlmantels 40 ein radial abgehender Auslassstutzen 44 angeschlossen, über den das von der Pumpe gepumpte Medium in eine nicht gezeigte Förderleitung gelangt. Der Auslassstutzen liegt aber noch unterhalb der oberen Wickelköpfe des Stators, die in diesem Beispiel den Kühlmantel nach oben überragen. So kann der Auslassstutzen zur besseren Entlüftung am oberen Ende des Kühlmantels angeordnet werden, ohne dass die Bauhöhe der Pumpe vergrößert wird.

Wenn die Pumpe in Betrieb ist, wird die Flüssigkeit über die Ansaugöffnung 12 angesaugt und über die Druckleitung 20 in die Ringkammer 42 des Kühlmantels 40 gedrückt. In der ersten Umfangsposition A verzweigt sich die Strömung des Mediums in zwei Äste, die die Motorkammer 30 gegensinnig umströmen und sich in der Umfangsposition B wieder vereinigen.

In der Höhe kann der Kühlmantel 42 so dimensioniert werden, dass gezielt die Wicklungspakete des Stators 36 gekühlt werden.

Die Motorkammer 30, die auch die Wälzlager 29 für die Welle 16 aufnimmt, ist durch zwei in axialem Abstand auf der Welle 16 angeordnete Wellendichtungen 46, 47 gegenüber dem Inneren des Sammelbeckens 22 abgedichtet. Wenn in dem Sammelbecken 22 ein erhöhter Druck herrscht, so steht dieser Druck nur an der unteren Wellendichtung 47 an. Etwaige Leckageflüssigkeit wird durch eine Leckageleitung 48 in den Raum oberhalb des Sammelbeckens 22 abgeleitet. Die obere Wellendichtung 46 bleibt somit drucklos, wenn die Wellendichtung 47 ihre Funktion erfüllt. Im Falle eines Versagens der Wellendichtung 47 reduziert sich der Systemdruck auf den Staudruck der Leckageleitung 48, was die Wellendichtung 46 entlastet.

In einer modifizierten Ausführungsform kann zumindest ein Teil der Leckageleitung 48 durch einen Schlauch gebildet werden, durch den die Leckageflüssigkeit vom Sammelbecke 22 weggeführt wird.

Die Umfangswand der Pumpenkammer 14 wird in diesem Beispiel durch drei übereinander gestapelte und gegeneinander abgedichtete Ringmodule 49 gebildet, die jeweils eines der Laufräder 18 aufnehmen. Die Ansaugöffnung 12 ist in einem separaten Gehäuseteil gebildet, das durch Zugbolzen 50 mit dem Rest des Gehäuses verbunden ist. Auf diese Weise lassen sich die Ringmodule dicht und sicher miteinander verspannen.

Nach dem Lösen der Zugbolzen 50 und Entfernen des separaten Gehäuseteils kann die Anzahl der Ringmodule 49 und der Laufräder 18 nach Bedarf bzw. nach verfügbarer Bauhöhe variiert werden.

## Patentansprüche

1. Flüssigkeitspumpe mit einem Gehäuse (10), das eine Ansaugöffnung (12), eine Pumpenkammer (14), einen Auslassstutzen (44) und eine Motorkammer (30) bildet, einer drehbar im Gehäuse gelagerten Welle (16), auf der innerhalb der Pumpenkammer (14) ein Laufrad (18) angeordnet ist und auf der in einem außerhalb des gepumpten Mediums liegenden Abschnitt ein Rotor (34) eines Elektromotors (28) angeordnet ist, der von einem in der Motorkammer (30) angeordneten Stator (36) umgeben ist, **dadurch gekennzeichnet, dass** die Motorkammer (30) gegenüber der Pumpenkammer (14) durch zwei Wellendichtungen (46, 47) abgedichtet ist, die in axialem Abstand zueinander auf der Welle (16) angeordnet sind, und dass der Zwischenraum zwischen den beiden Wellendichtungen (46, 47) über eine Leckageleitung (48) mit dem Raum außerhalb des Gehäuses verbunden ist.

2. Flüssigkeitspumpe nach Anspruch 1, die einen Flansch (21) zum Aufflanschen auf ein Sammelbecken (22) für das gepumpte Medium aufweist und bei der die Mündung der Leckageleitung (48) oberhalb des Flansches (21) liegt.

3. Pumpe nach Anspruch 1 oder 2, bei der die Leckageleitung (48) durch eine Bohrung in der Wand des Gehäuses (10) gebildet wird.

4. Flüssigkeitspumpe nach Anspruch 2, bei der zumindest ein Teil der Leckageleitung (48) durch einen Schlauch gebildet wird.
